# EUROPÄISCHE PATENTSCHRIFT

(11) **EP 0 615 033 B1**
(45) Veröffentlichungstag und Bekanntmachung des Hinweises auf die Patenterteilung: **28.04.1999**
(21) Anmeldenummer: 94103089.2
(22) Anmeldetag: 02.03.1994
(51) Int. Cl.: E04B 2/70

(54) **Wand aus Balken oder dergleichen mit einer Abdichtung**
Beam wall or the like with a sealing
Paroi de poutres ou similaire avec une étanchéité

(30) Priorität: 11.03.1993 DE 4307657
(43) Veröffentlichungstag der Anmeldung: 14.09.1994
(73) Patentinhaber: Fritz, Hubert, 87746 Erkheim (DE)
(72) Erfinder: Fritz, Hubert, 87746 Erkheim (DE)
(74) Vertreter: Pfister, Helmut, Dipl.-Ing.

(56) Entgegenhaltungen:
- DE-A- 2 006 082
- DE-A- 2 309 878
- DE-A- 3 412 738
- DE-A- 4 133 055
- FR-A- 1 510 037
- US-A- 2 875 478
- US-A- 4 279 108

## Beschreibung

Die Erfindung betrifft eine Wand aus Balken, Bohlen, Brettern oder dergleichen, mit einer Abdichtung im Spalt zwischen zwei benachbarten Balken oder dergleichen.

In der DE-A-2 309 878 ist eine Abdichtung für den Spalt zwischen zwei benachbarten Balken eines Blockhauses beschrieben, und zwar in Form von Profilleisten, die mit Widerhaken versehen sind und die in vorgeformte Nuten, die sich an zwei einander gegenüberliegenden Balkenseiten befinden, eingebracht werden. Die Profilleisten weisen eine verhältnismäßig große Dicke auf und bedingen dadurch einen hohen Materialverbrauch. Für die Dichtleisten müssen in den Balken auch besondere Nuten vorgesehen werden.

In der DE-A-3 412 738 wird eine andere Abdichtung beschrieben, die aus Folienstreifen mit gleichmäßiger im Vergleich zur Breite der Nuten geringer Dicke besteht. Die Längsränder dieser Folienstreifen sind spitzwinklig umgefalzt, derart, daß sich die Umfalzungen widerhakenartig in der Nutumwandung festklammern. Der Verbrauch an Dichtstreifenmaterial ist bei dieser Bauweise wesentlich geringer. Aber auch diese Abdichtung benötigt besondere Nuten, die die Dichtungen aufnehmen. Bei Wänden, die aus Bohlen oder gar aus Brettern bestehen, ist es schwierig, derartige Nuten unterzubringen. Aus diesem Grunde wird bei Wänden, die beispielsweise von Brettern gebildet werden, häufig lediglich eine Nut- und Federkonstruktion angewandt und auf besondere Abdichtungsmaßnahmen verzichtet. Wenn das Holz der Bohlen oder Bretter im Laufe der Zeit trocknet und schwindet, entstehen an den Stoßfugen Spalte und die Winddichtheit der Wand ist nicht mehr gegeben.

In der DE-A-4 133 055 ist eine Fugenabdichtung einer Fuge zwischen zwei Betonplatten beschrieben, die aus einem Profil aus schweißbarem Kunststoff besteht. Das Profil ist in der Mitte V-förmig gefaltet und wird mit Randstreifen mit den beiden Betonplatten verbunden. Auf diese Weise wird eine Fugenabdichtung erhalten, die bei Veränderungen der Fugenbreite nachgibt und somit die Dichtheit gewährleistet. Eine Fugenabdichtung dieser Bauweise ist jedoch sehr aufwendig. Dies gilt einerseits für den Materialverbrauch, da die Folienstärke mindestens im Millimeterbereich liegen muß. Insbesondere entsteht aber ein beträchtlicher Aufwand zur Verbindung der Ränder der Dichtung mit den beiden Betonplatten. Die Übernahme einer solchen Fugenabdichtung auf eine Wand, die aus Holzbalken oder dergleichen besteht, würde ein extrem ungünstiges Verhältnis zwischen dem Aufwand für die Wand selbst und dem Aufwand für die Fugenabdichtung ergeben.

Eine ähnliche Bauweise ist in der DE-A-2 006 082 beschrieben, bei der die Fuge zwischen zwei Bauteilen durch eine eingelegte, V-förmige Abdichtung gebildet wird, die an beiden Bauteilen angeklebt ist und eine vergleichsweise große Dicke besitzt.

In der US-A-2 875 478 ist eine Wand beschrieben, die aus einzelnen Balken besteht. Zwischen zwei benachbarten Balken ist eine Feder bzw. Leiste aus Holz vorgesehen, für die in den einander zugewandten Flächen der Balken Ausnehmungen vorgesehen sind. Parallel zur Feder erstreckt sich ein Streifen aus federndem metallischen Material, der an seinem oberen und unteren Rand umgefaltet ist. Die Feder aus Holz hält die metallische Feder in den Ausnehmungen fest. Auch diese Konstruktion, die vergleichsweise aufwendig ist, verlangt ausreichend große Nuten. Bei größeren Abstandsänderungen reicht die Nachgiebigkeit des metallischen Streifens nicht aus, um den Spalt zwischen zwei Balken sicher abzudecken.

Der Erfindung liegt die Aufgabe zugrunde, eine Abdichtung zu schaffen, die mit geringem Aufwand den Spalt zwischen benachbarten Balken oder dergleichen einer Wand abdichtet, wobei die Abdichtung insbesondere in der Lage ist, über Jahre hinweg den unvermeidbaren Relativbewegungen der benachbarten Balken oder dergleichen zu folgen und dafür zu sorgen, daß der Spalt hinreichend winddicht bleibt.

Zur Lösung dieser Aufgabe werden die Merkmale des Anspruches 1 vorgeschlagen.

Im Gegensatz zu der Abdichtung gemäß der oben beschriebenen Abdichtung in der DE-A-3 412 738 ist es ein wesentliches Element der erfindungsgemäßen Überlegung, daß der abdichtende Folienstreifen nicht in besondere Nuten benachbarter Bauteile angeordnet wird, sondern daß der ohnehin vorhandene Spalt, der konstruktiv bedingt ist, benützt wird, um den Folienstreifen unterzubringen. Wenn beispielsweise zwei Bohlen oder zwei Balken miteinander verbunden werden, so ist es allgemein üblich, beispielsweise eine Nut- und Federverbindung anzubringen, d. h. an dem einen Balken eine Ausnehmung vorzusehen und am anderen Balken einen Vorsprung. Um auch längere Balken mit sich über die ganze Balkenlänge erstreckenden Vorsprünge bzw. Ausnehmungen zusammenfügen zu können, ist es dabei unerläßlich notwendig, die jeweiligen Vorsprünge geringfügig kleiner zu dimensionieren, als die damit zusammenwirkenden Ausnehmungen. Die Differenz in der Breite beträgt dabei etwa 0,5 bis 2,0 Millimeter. Diese Differenz nützt nun die Erfindung aus, um in diesem Spalt die Abdichtung, also die Folienstreifen unterzubringen. Der Folienstreifen, der aus einem geeigneten elastischen Kunststoffmaterial besteht, hat dabei in der Regel eine Dicke von etwa 0,1 bis 0,2 Millimeter. Es bestehen somit keine Probleme, diesen Streifen in dem vorhandenen, aus konstruktiven Gründen unvermeidbaren Spalt unterzubringen. Der Kunststoffstreifen, den die Erfindung verwendet, besteht beispielsweise aus PVC, also aus Polyvinylchlorid. Es sind aber andere Kunststoffe, beispielsweise PE (Polyethylen), PA (Polyamid) oder PP (also Polypropylen) grundsätzlich verwendbar. Es kommt darauf an, einen Kunststoff zu verwenden, der eine ausreichende Elastizität besitzt, derart, daß er unter der Wirkung der eigenen elastischen Kräfte gegen die benachbarten Flächen, also die Holzflächen der Bauteile drückt. Insbesondere gilt dies für die Ränder des Streifens, denen eine bevorzugte Abdichtungsfunktion zukommt. Es ist dabei gefunden worden, daß auch über lange Jahre diese Elastizität aufrechterhalten bleibt, also die Abdichtungswirkung nicht verloren geht.

Ein zwischen eine Nut- und Federverbindung eingelegter Kunststoffstreifen drückt dabei im Querschnitt an mehreren Stellen an die benachbarten Holzteile, so daß in vielen Fällen eine Art Labyrinthdichtung entsteht, die auch bei ungünstigen äußeren Verhältnissen, also bei hohem Winddruck eine Winddichtheit sicherstellt.

Die erfindungsgemäße Abdichtung behindert nicht eine Bewegung der Holzteile als Folge des Trocknens bzw. Schwindens. Bei geeigneter Dimensionierung der Folienstreifen in den Ausnehmungen ist gewährleistet, daß die Winddichtheit auch dann erhalten bleibt, wenn die Maximalwerte beim Schwinden erreicht werden. So lange die Vorsprünge und Ausnehmungen noch ineinandergreifen, ist auch die Dichtung wirksam.

Von besonderem Vorteil ist bei der Erfindung, daß der eingelegte Folienstreifen, der die Dichtung bewirkt, die Montage nicht behindert und es auch nicht notwendig ist, den Montagespalt größer zu halten. Der Folienstreifen besitzt eine sehr glatte Oberfläche, auf dem das Holz bei der Montage gut gleitet, so daß die geringfügige Verringerung des Spiels durch den eingelegten Folienstreifen den Montagevorgang nicht beeinträchtigt. Es ist sogar möglich, wegen des Folienstreifens mit minimalsten Differenzen zwischen den Vorsprüngen und den Ausnehmungen auszukommen.

Es ist klar, daß die Erfindung nicht nur eine Winddichtheit erreicht, sondern auch eine Verbesserung der Dichtheit gegen Spritzwasser.

In der Regel verwendet die Erfindung solche Folienstreifen, die schon eine Formgebung besitzen, um diese der Gestalt der Ausnehmungen und Vorsprünge anzupassen. Es ist aber auch möglich, ebene Folienstreifen zu verwenden, die dann bei der Montage von den Vorsprüngen in die Ausnehmungen eingedrückt werden. Auch durch eine solche Maßnahme lassen sich schon brauchbare Ergebnisse erzielen.

Die Dichtwirkung der erfindungsgemäßen Maßnahmen lassen sich verbessern, wenn, wie die Erfindung weiter vorschlägt, der Folienstreifen am Rand mindestens eine widerhakenartige Umbiegung aufweist. Auf diese Weise kann erreicht werden, daß sich der Rand des Folienstreifens in das Holz der Balken oder dergleichen eindrückt, so daß auch bei einer Unebenheit oder Rauhigkeit der Wandflächen noch eine gute Abdichtung erhalten wird. Derartige Widerhaken haben weiter die an sich bekannte Funktion, einer Verklammerung mit dem benachbarten Material, so daß auch bei Schwindbewegungen die Lage des Folienstreifens zum benachbarten Balken nicht verändert wird.

Besonders günstige Verhältnisse werden dann erhalten, wenn der Rand des Folienstreifens spitzwinklig beschnitten ist. Beim normalen Zuschneiden eines Folienstreifens wird sich in starker Vergrößerung im Bereich des Randes eine annähernd rechteckige Kontur ergeben und der Folienstreifenrand ist vergleichsweise stumpf. Wenn der Rand aber spitzwinklig beschnitten wird, was durch eine geeignete Messerführung leicht erreichbar ist, entsteht am Rand eine Messerkante. Diese Kante ist in der Lage, sich kleinen Unebenheiten der Holzfläche anzupassen. Bei geeigneter Anordnung ist sie auch in der Lage, geringfügig in das Holz einzustechen, so daß die Dichtwirkung wesentlich verbessert wird.

Im allgemeinen genügt es, wenn ein Folienstreifen in eine Ausnehmung, also in eine einzige Nut eingelegt wird und durch einen Vorsprung, beispielsweise durch die Feder eingedrückt wird. Bei Bohlen- oder Balkenkonstruktionen mit mehreren parallel zueinander angeordneten Vorsprüngen und Ausnehmungen empfiehlt es sich, die Anordnung derart zu treffen, daß der Folienstreifen sich über mehrere Vorsprünge bzw. Ausnehmungen erstreckt. Die oben erwähnte Labyrinthwirkung wird hierdurch wesentlich gesteigert.

Günstig ist es, wenn der Folienstreifen am Rand eine annähernd rechtwinklige Randumbiegung aufweist, die geringfügig breiter ist, als die Breite einer Ausnehmung. Dadurch klemmt sie bei der Montage dieser Randumbiegung am Grund der Ausnehmung fest und der Folienstreifen ist gut in der Ausnehmung verankert.

Im allgemeinen ist bei der Erfindung vorgesehen, daß der Folienstreifen durch seine Gestaltung, insbesondere durch widerhakenartige Umbiegungen oder ähnlichen Mitteln mit den Holzbalken oder dergleichen verbunden ist. Dies schließt aber nicht aus, wie die Erfindung weiter vorschlägt, daß auch schmale Klebestreifen am Folienstreifen vorgesehen werden, und zwar in der Nähe des Randes der Folienstreifen. Derartige Klebestreifen sichern zusätzlich die gewünschte Lage des Folienstreifens.

Insbesondere kann der Klebestreifen in der Ecke eines umgebogenen Randstreifens angeordnet sein, derart, daß nach der Montage der Rand der Folienstreifens einen Wulst bildet.

Der Folienstreifen, den die Erfindung vorschlägt, kann zusätzlich zu seiner Dichtfunktion auch noch andere Aufgaben erfüllen. Beispielsweise schlägt die Erfindung hierzu vor, daß der Folienstreifen auch die Sichtfläche einer Schattenfuge abdeckt. Durch geeignete farbliche Ausgestaltung lassen sich hierbei zusätzliche Effekte erzielen. Ein sicherer Halt eines derartigen Folienstreifens wird dann erreicht, wenn der Rand des Folienstreifens, der die Sichtfläche einer Schattenfuge abdeckt, in eine schmale Haltenut eingeschoben ist. Die Haltenut hält dabei nicht nur den Folienstreifen am Rande fest. Es ergibt sich auch eine zusätzliche Abdichtung im Bereich dieses Randes des Folienstreifens.

Diese und weitere Merkmale der Erfindung ergeben sich aus der nachfolgenden Beschreibung verschiedener Ausführungsbeispiele, die schematisch in der Zeichnung dargestellt sind. Es zeigen:
- Fig. 1: einen Schnitt durch eine Nut- und Federverbindung zwischen zwei Bohlen oder Brettern mit einer erfindungsgemäßen Abdichtung in vergrößertem Maßstab,
- Fig. 1 a: einen Querschnitt durch einen Folienstreifen, wie dieser im Ausführungsbeispiel nach der Fig. 1 Verwendung findet,
- Fig. 2 und Fig. 2 a sowie Fig. 3 und Fig. 3 a und Fig. 4 und Fig. 4 a: Darstellungen von abgewandelten Ausführungsbeispielen der Erfindung,
- Fig. 5: ein weiteres Ausführungsbeispiel der Erfindung im montierten Zustand,
- Fig. 6: ein Ausführungsbeispiel ähnlich demjenigen der Fig. 5,
- Fig. 7: ein Ausführungsbeispiel einer Spaltabdichtung,
- Fig. 7 a: der Folienstreifen für das Ausführungsbeispiel nach der Fig. 7 vor der Montage,
- Fig. 8: ein abgewandeltes Ausführungsbeispiel eines Folienstreifens,
- Fig. 9: eine vergrößerte Darstellung einer Einzelheit der Erfindung,
- Fig. 10: eine stark vergrößerte Darstellung eines Folienstreifens bei der Herstellung und
- Fig. 10 a: eine Darstellung des Folienstreifens nach der Fig. 10 im gefalteten Zustand.

Die Folienstreifen, die bei der Erfindung Verwendung finden, bestehen aus Kunststoffmaterial, vorzugsweise mit einer Stärke in der Größenordnung von etwa 0,1 bis 0,2 Millimeter.

Die erfindungsgemäße Abdichtung ist vorzugsweise für solche Wände gedacht, die aus Balken, Bohlen oder Bretter aufgebaut sind. Es können aber auch andere Bauteile untereinander abgedichtet werden, beispielsweise plattenförmige Bauteile, z. B. Spanplatten oder ähnliche Werkstoffe. In der Regel geht es um die Abdichtung von Wänden. In Sonderfällen kann auch das Abdichtungsproblem bei Böden oder Decken auftreten.

In der Fig. 1 ist ein Teil einer Wand dargestellt, bestehend aus den Bohlen 17 und 18. Die Bohle 18 besitzt einen Vorsprung 4 und die Bohle 17 eine entsprechende Ausnehmung 3. In den so gebildeten Spalt 2 zwischen dem Vorsprung 4 und der Ausnehmung 3 ist der Folienstreifen 1 der Darstellung der Fig. 1 a eingesetzt, der im wesentlichen eine rechtwinklige Umbiegung 7 und eine widerhakenartige Umbiegung 5 besitzt, die beide durch den Mittelteil 19 verbunden sind. Die Breite der Randumbiegung 7 ist etwas größer als die Breite der Ausnehmung 3 bzw. der Nut, so daß sich die Randumbiegung in der Nut festklemmt. Die widerhakenartige Umbiegung 5 verklammert sich auf der zugewandten Fläche des Vorsprungs 4.

Beim Schwinden des Holzes, bei dem sich die Balken oder Bohlen 17 und 18 etwas auseinanderbewegen, bleibt die Abdichtungsfunktion erhalten. Die eingeklemmte Randumbiegung 7 hindert nicht, daß der Folienstreifen sich mit der Bohle 18 bewegt. Der Rand des Folienstreifens 1, also der Rand der Umbiegung 7 wird immer noch an der einen Fläche der Ausnehmung der Bohle 17 anliegen, wenn nur der Vorsprung 4 noch in die Ausnehmung 3 eintaucht.

Beim Ausführungsbeispiel nach den Fig. 2 bzw. 2 a wirkt der obere Teil des Folienstreifens 1 in gleicher Weise wie beim Ausführungsbeispiel nach den Fig. 1 und 1 a. Der untere Teil des Folienstreifens 1 des Ausführungsbeispiels nach den Fig. 2 und 2 a deckt die Sichtfläche 10 am unteren Brett 21 ab. Hier ist auch eine Haltenut 16 vorgesehen, in die der Folienstreifen mit der widerhakenartigen Umbiegung 5 eingreift.

Beim Ausführungsbeispiel nach der Fig. 3 besitzt der Folienstreifen 1 an beiden Rändern je eine Randumbiegung 7, deren Funktion im Zusammenhang mit der Fig. 1 erklärt worden ist.

Der Folienstreifen 1 des Ausführungsbeispiels nach den Fig. 4 bzw. 4 a besitzt im mittleren Bereich eine annähernd S-förmige Gestalt und im Endbereich jeweils wieder die Randumbiegungen 7.

Fig. 5 zeigt ein Ausführungsbeispiel, bei dem der Folienstreifen 1 eine rechtwinklige Randumbiegung 7 sowie einen Klebestreifen 8 aufweist, der unter der Umbiegung 20 angeordnet ist.

Fig. 6 zeigt eine Variante hierzu, wobei der Randstreifen 22 stumpfwinklig angesetzt ist.

Die Fig. 7 zeigt eine Ausbildungsform der Erfindung, und zwar für den Fall, in dem ein Spalt 12 nachträglich nach Errichtung des Bauwerkes abzudichten ist. In diesem Falle wird der Folienstreifen 1 (siehe Fig. 7 a) durch ein messerartiges, dünnes Werkzeug 24 in den Spalt 2 eingeschoben. Dies wird möglich, weil der Folienstreifen 1 eine V-förmige Gestalt besitzt, und zwar am vorderen Rand 25. Gegebenenfalls kann die V-Kontur 26 am hinteren Rand ebenfalls in gleicher Weise benützt werden. Mit dem biegsamen Werkzeug 24 kann der Folienstreifen auch in einen gekrümmten Spalt 2 eingefügt werden. Die V-Form des Folienstreifens 1 hat weiter den Vorteil, daß der Folienstreifen dicht an den beiden aufeinanderliegenden Balken 13 und 14 anliegt.

Fig. 8 zeigt einen Folienstreifen, der im mittleren Bereich durch eine weitere Folie 23 verstärkt ist. Diese weitere Folie kann beispielsweise ein sehr dünnes Metallband sein, um die Elastizität zu verbessern.

Die Darstellung der Fig. 9 zeigt, wie bei der Herstellung eines Folienstreifens 1 der Rand 6 spitzwinklig beschnitten wird. Dies läßt sich erreichen, in dem die Messer 29 in einem Winkel von z. B. 45° angeordnet werden. Es ist klar, daß die Folie in der Darstellung der Fig. 9 stark vergrößert gezeigt ist. Dies gilt auch für die Darstellung der Fig. 10 bzw. 10 a. Durch ein Kerbgerät 30 kann ein Folienstreifen 1 eingekerbt werden, so daß die Bildung einer Randumbiegung möglich wird. Die schneidenartige Kante 31 zeigt dabei nach außen.

Die Erfindung wird in der Regel dann angewandt, wenn geradlinige Fugen zwischen zwei Bauteilen, z. B. zwischen Balken, Bohlen, Brettern oder dergleichen abzudichten sind. Dementsprechend ist der Folienstreifen geradlinig. Die Erfindung ist aber auch anwendbar, wenn die abzudichtenden Fugen eine Krümmung aufweisen, wie z. B. bei Ausplattungen zwischen benachbarten Balken im Eck eines Holzhauses. Dabei können sowohl Rechteckausplattungen als auch Rundausplattungen abgedichtet werden. Die Folienstreifen passen sich dabei der jeweiligen Form an bzw. können durch Erhitzen, Tiefziehen und ähnliche Mittel so verformt werden, daß eine hinreichende Anpassung an die jeweilige Spaltform erhalten wird.

Die Erfindung kann auch bei Dachdichtungen angewandt werden, beispielsweise dann, wenn auf Pfetten oder Sparren andere Bauteile aufliegen und hierbei eine Abdichtung erwünscht ist.

Die erfindungsgemäße Anordnung ergibt in der Regel eine ausgezeichnete Dichtheit gegen Wind und Spritzwasser. Wenn auch ein Wärmeschutz oder ein Schallschutz erwünscht ist, können die Folienstreifen beispielsweise mit geeigneten Materialien, wie beispielsweise Schaumgummi oder dergleichen kombiniert werden, um auch insofern die Isolierwirkung zu verbessern.

## Patentansprüche

1. Wand aus Balken, Bohlen, Brettern oder dergleichen, wobei benachbarte Balken mit Ausnehmungen (3) und einteilig mit den Balken ausgebildeten Vorsprüngen (4), die einander angepaßt sind, ineinander greifen, mit einem dünnen, gefalteten Folienstreifen (1) gleichmäßiger Dicke aus elastischem Kunststoffmaterial, der als Abdichtung in den Spalt (2) zwischen benachbarten Balken, an denen er anliegt, eingelegt ist und sich auch in den Bereich der Vorsprünge (4) und Ausnehmungen (3) erstreckt, wobei er infolge seiner eigenen elastischen Kräfte gegen die benachbarten Flächen der Balken drückt, **dadurch gekennzeichnet, daß** der Folienstreifen (1) in den Spalt (2) eingefügt ist, der durch die konstruktionsbedingten Abmessungsdifferenzen zwischen den Ausnehmungen (3) und den Vorsprüngen (4) gebildet ist, und daß der Folienstreifen (1) eine Umbiegung (7) aufweist und sich über winklig aneinander anschließende Teile des Spalts (2) erstreckt.

2. Wand nach Anspruch 1, **dadurch gekennzeichnet, daß** der Folienstreifen (1) am Rand (6) mindestens eine widerhakenartige Umbiegung (5) aufweist.

3. Wand nach Anspruch 1, **dadurch gekennzeichnet, daß** der Rand (6) des Folienstreifens (1) spitzwinklig beschnitten ist.

4. Wand nach Anspruch 1, **dadurch gekennzeichnet, daß** sich der Folienstreifen (1) über mehrere parallel zueinander angeordnete Vorsprünge (4) bzw. Ausnehmungen (3) erstreckt.

5. Wand nach einem der Ansprüche 1 bis 4, **gekennzeichnet durch** eine annähernd rechtwinklige Randumbiegung (7) am Folienstreifen (1), die geringfügig breiter ist als die Breite einer Ausnehmung (3) an dem Balken.

6. Wand nach einem der Ansprüche 1 bis 5, **gekennzeichnet durch** einen schmalen Klebestreifen (8) am Folienstreifen (1), und zwar in der Nähe des Randes (6) des Folienstreifens.

7. Wand nach Anspruch 6, **dadurch gekennzeichnet, daß** der Klebestreifen (8) in der Ecke eines umgebogenen Randstreifens angeordnet ist.

8. Wand nach einem der Ansprüche 1 bis 7, **dadurch gekennzeichnet, daß** der Folienstreifen (1) auch die Sichtfläche (10) einer Schattenfuge abdeckt.

9. Wand nach Anspruch 8, **dadurch gekennzeichnet, daß** der Rand des Folienstreifens, der die Sichtfläche (10) einer Schattenfuge abdeckt, in einer schmalen Haltenut (16) eingeschoben ist.

## Claims

1. A wall construction comprising beams, planks, boards or the like, with engaging adjacent beams, said beams having matching recesses (3) and projections (4) formed in a single piece with the beams, with a thin, bent foil strip (1) of uniform thickness made of elastic plastic material, which foil strip is inserted into the gap (2) between adjacent beams to form a gasket and, resting on said beams, also extends into the area of the projections (4) and recesses (3) to press against the adjacent surfaces of the beams as a result of its inherent elastic forces, **characterised in that** the foil strip (1) is inserted into the gap (2) formed due to the structural dimensional differences between the recesses (3) and the projections (4), and in that the foil strip (1) has a bent edge (7) and extends over angular sections of the gap (2).

2. A wall construction according to claim 1, **characterised in that** the edge (6) of the foil strip (1) has at least one barb-like bent edge (5).

3. A wall construction according to claim 1, **characterised in that** the edge (6) of the foil strip (1) is cut to form an acute angle.

4. A wall construction according to claim 1, **characterised in that** the foil strip (1) extends over several parallel projections (4) and/or recesses (3).

5. A wall construction according to one of the claims 1 to 4, **characterised by** an approximately rectangular bent edge (7) provided on the foil strip (1), said edge being shaped to be slightly wider than the width of a recess (3) in the beam.

6. A wall construction according to one of the claims 1 to 5, **characterised by** a narrow adhesive strip (8) provided on the foil strip (1) near the edge (6) of said foil strip.

7. A wall construction according to claim 6, **characterised in that** the adhesive strip (8) is arranged in the corner of a bent edge strip.

8. A wall construction according to one of the claims 1 to 7, **characterised in that** the foil strip (1) also covers the visible surface (10) of an open joint

9. A wall construction according to claim 8, **characterised in that** the edge of the foil strip covering the visible surface (10) of an open joint is inserted into a narrow retaining groove (16).

## Revendications

1. Mur consistant en madriers, en planches ou en éléments similaires, les madriers ayant des excroissances (4) formées de toute pièce et des creux (3) adaptés dans lesquels elles encastrent une bande (1) servant de joint, mince et pliée, d'une épaisseur uniforme et d'une matière plastique et élastique, étant insérée dans la fente (2) entre des madriers voisins, s'appuyant contre eux et de plus étendue sur les excroissances (4) et sur les creux (3),elle appuie contre les surfaces voisines des madriers en raison de ses propres forces élastiques, et caractérisé en ce que la bande en matière plastique (1) possède un repliement (7), s'étend sur plusieurs parties de la fente (2) ayant des angles et est introduite dans cette fente (2) ménagée par construction par des différences de dimension entre les creux (3) et les excroissances (4).

2. Mur selon la revendication 1 caractérisé en ce que la bande en matière plastique (1) possède au bord (6) au moins un repliement (5) en forme de crochet.

3. Mur selon la revendication 1 caractérisé en ce que le bord (6) de la bande en matière plastique (1) est découpée à angle aigu.

4. Mur selon la revendication 1 caractérisé en ce que la bande en matière plastique (1) s'étend sur plusieurs excroissances (4) ou creux (3) parallèles.

5. Mur selon l'une des revendications 1 à 4 caractérisé par un repliement (7) presque orthogonal à la bande en matière plastique (1) et ayant une largeur légèrement supérieure à celle du creux (3) situé dans le madrier.

6. Mur selon l'une des revendications 1 à 5 caractérisé par une bande collante étroite (8), située sur la bande en matière plastique (1), près de son bord (6).

7. Mur selon la revendication 6 caractérisé en ce que la bande collante (8) est située dans l'angle de repliement d'un bord.

8. Mur selon l'une des revendications 1 à 7 caractérisé en ce que la bande en matière plastique (1) couvre en plus la surface visible d'une jointure (10).

9. Mur selon la revendication 8 caractérisé en ce que le bord de la bande en matière plastique (1) couvrant la surface visible d'une jointure (10) est introduite dans une rainure de maintien (16).
